# EUROPÄISCHE PATENTSCHRIFT

(11) **EP 1 596 004 B1**
(45) Veröffentlichungstag und Bekanntmachung des Hinweises auf die Patenterteilung: **02.07.2014**
(21) Anmeldenummer: 05102931.2
(22) Anmeldetag: 14.04.2005
(51) Int. Cl.: D21H 23/48

(54) **Vorhangs-Auftragsvorrichtung**
Curtain coater
Dispositif de revêtement par rideau

(30) Priorität: 13.05.2004 DE 102004023575
(43) Veröffentlichungstag der Anmeldung: 16.11.2005
(73) Patentinhaber: Voith Patent GmbH, 89522 Heidenheim (DE)
(72) Erfinder: Nachtigal, Winfried, 89547, Gerstetten (DE); Ueberschär, Manfred, 89547 Gerstetten (DE)
(74) Vertreter: Kunze, Klaus

(56) Entgegenhaltungen:
- EP-A- 1 319 747
- WO-A-02/081102
- DE-A1- 19 823 686
- DE-A1- 19 954 391
- US-A- 4 851 268
- US-A- 5 017 408
- US-A- 5 885 659

## Beschreibung

Die Erfindung betrifft eine Vorrichtung zum ein- oder beidseitigen Auftragen von mindestens einem flüssigen oder pastösen Auftragsmedium auf eine laufende Oberfläche, aufweisend ein Vorhangauftragswerk zum Auftragen des mindestens einen Auftragsmediums und aufweisend mindestens eine Auffangeinrichtung zum Auffangen des mindestens einen Auftragsmediums in der Start- und Stopp-Phase des Beschichtungsvorganges des Vorhangauftragswerkes, wobei das Vorhangauftragswerk das mindestens eine Auftragsmedium als sich im wesentlichen schwerkraftbedingt bewegenden Vorhang während des Beschichtungsvorganges an die laufende Oberfläche abgibt, und die Oberfläche bei direktem Auftrag die Oberfläche einer Papier-, Karton- oder anderen Faserstoffbahn und bei indirektem Auftrag die Oberfläche eines Übertragungselementes, vorzugsweise eine Auftragswalze ist, welches das mindestens eine Auftragsmedium an die Oberfläche der Faserstoffbahn abgibt.

Damit die zu beschichtende Faserstoffbahn über eine maximale Länge mit dem Auftragsmedium versehen wird, scheint es naheliegend zu sein, die Auffangeinrichtung beim Starten des Beschichtungsvorganges möglichst schnell unter dem Vorhang wegzubewegen. Wenn jedoch beim Starten des Beschichtungsvorganges die Auffangeinrichtung zu schnell unter dem dünnen Vorhang wegbewegt wird, so wird der dünne Vorhang durch die die Auffangeinrichtung umgebende Luft in Bewegungsrichtung der Auffangeinrichtung mitgerissen, so dass Auftragsmedium an den äußeren Rand der Auffangeinrichtung gelangt und auf die Faserstoffbahn tropft. Durch das herunter tropfende Beschichtungsmaterial kommt es zu Auftragsfehlern. Soweit das Beschichtungsmaterial nicht herunter tropft und am äußeren Rand der Auffangeinrichtung antrocknet, kann die angetrocknete Farbe abplatzen und auf die Faserstoffbahn fallen, sodass es ebenso zu Auftragsfehlern kommt. Durch die Auslenkung des Vorhangs aus der Vertikalen pendelt der Vorhang einige Male hin und her, wodurch es ebenfalls zu Auftragsfehlern, und zwar in Form von Bereichen unterschiedlicher Strichstärken kommt. Somit können Bereiche mit einer zu geringen Strichstärke und Bereiche mit einer sehr hohen Strichstärke entstehen. Die Bereiche mit der sehr hohen Strichstärke können zu einem Abriss der Faserstoffbahn führen und Trocknungsprobleme bereiten. Da der Trockner zur Trocknung dieser Bereiche zeitweilig eine höhere Trockenleistung erbringen muss, erfordert dies entweder ein hohes Geschick des Maschinenführers oder eine aufwändige Regelungstechnik des Trockners. Wenn im umgekehrten Fall beim Starten des Beschichtungsvorganges der dünne Vorhang zu langsam von der Auffangeinrichtung wegbewegt wird, dann wird der dünne Vorhang durch Kohäsionskräfte von der Auffangeinrichtung angezogen. Durch die Anziehung des Vorhangs an die Auffangeinrichtung gelangt ebenfalls Auftragsmedium an den äußeren Rand der Auffangeinrichtung. Das Auftragsmedium läuft dann am äußeren Rand der Auffangeinrichtung herunter und tropft auf die Faserstoffbahn. Außerdem führt der Vorhang auch in diesem Fall wieder eine Pendelbewegung aus, sodass die obengenannten Probleme entstehen. Die Pendelbewegung kann außerdem eine in der Nähe des Vorhangauftragswerkes angeordnete Absaugeinrichtung zur Absaugung der durch die schnell laufende Faserstoffbahn mitgerissenen Luftschicht verschmutzen.

Aus der US 5885659 ist eine Vorhangauftragseinrichtung mit einer relativ zu dieser bewegbaren Auffangeinrichtung bekannt.

Die Erfindung hat die Aufgabe die Vorrichtung der eingangs genannten Art dahingehend zu verbessern, dass beim Starten des Beschichtungsvorganges Auftragsfehler reduziert werden und die Faserstoffbahn über ihre maximale Länge bestrichen wird.

Die Erfindung löst die gestellte Aufgabe durch eine Vorrichtung der eingangs genannten Art, bei der erfindungsgemäß das Vorhangauftragswerk und die mindestens eine Auffangeinrichtung zu Beginn des Beschichtungsvorganges mit einer Geschwindigkeit von 20 mm/s bis 150 mm/s relativ zueinander bewegbar sind.

Bei einer Relativgeschwindigkeit zwischen dem Vorhangauftragswerk und der Auffangeinrichtung in diesem Geschwindigkeitsbereich werden Auftragsfehler deutlich reduziert. Insbesondere wird verhindert, dass Auftragsmedium an den äußeren Rand der Auffangeinrichtung gelangt und auf die Faserstoffbahn tropft. Außerdem sind auch die Pendelbewegungen des dünnen Vorhangs vernachlässigbar oder gar nicht mehr wahrnehmbar. Folglich entfallen auch die erhöhten Anforderungen an die Trocknung und die Gefahr eines unerwünschten Abrisses der Faserstoffbahn. Außerdem gewährleistet dieser Geschwindigkeitsbereich, dass die zu beschichtende Faserstoffbahn über ihre maximale Länge mit dem Auftragsmedium versehen wird.

Bei der erfindungsgemäßen Vorrichtung weist die mindestens eine Auffangeinrichtung ferner eine Wanne mit einem während des Beschichtungsvorganges dem Vorhang zugewandten Rand auf, wobei der Rand gegenüber der Horizontalen ein Gefälle von mindestens 10° aufweist. Bei einem Gefälle von mindestens 10° wird vermieden, dass beim Auftreffen des Auftragsmediums auf den Rand Luft in das Auftragsmedium gelangt, die im Auftragsmedium Blasen bildet und folglich zu Auftragsfehlern führt. Die genaue Neigung des Gefälles hängt vom jeweils verwendeten Auftragsmedium und von seiner Rezeptur ab. Während des Bereitschaftszustandes, in dem also die Faserstoffbahn nicht beschichtet wird, fällt der Vorhang permanent auf den mindestens 10° geneigten Rand, der vorzugsweise nur wenige Millimeter hoch ist. Da der Vorhang während des Bereitschaftszustandes auf den äußeren Rand der Auffangeinrichtung fällt, ist nur eine geringe Relativbewegung zwischen dem Vorhangauftragswerk und der Auffangeinrichtung nötig, um den Beschichtungsvorgang vom Bereitschaftszustand aus zu starten und um den Beschichtungsvorgang zu unterbrechen.
Ferner geht bei der erfindungsgemäßen Vorrichtung das Gefälle des Randes in einen Wannenboden über, der ein Gefälle von weniger als 10° vorzugsweise ein Gefälle von 1° ° bis 5° aufweist. Damit wird erreicht, dass die Auffangeinrichtung nicht mit der unter der Auffangeinrichtung durchlaufenden Faserstoffbahn kollidiert und das aufgefangene Auftragsmedium trotzdem zufriedenstellend abgeführt wird.

Besonders gute Resultate werden erzielt, wenn sich das Vorhangauftragswerk und die Auffangeinrichtung mit einer Relativgeschwindigkeit zwischen 100 mm/s und 150 mm/s zueinander bewegen.

Der erfindungsgemäße Geschwindigkeitsbereich ist ausschließlich beim Starten des Beschichtungsvorganges bedeutungsvoll, kann aber auch beim Unterbrechen des Beschichtungsvorganges verwendet werden. Beim Unterbrechen des Beschichtungsvorganges können das Vorhangauftragswerk und die Auffangeinrichtung jedoch auch mit einer höheren Geschwindigkeit zueinander bewegt werden. Insbesondere bei einem Abriss der Faserstoffbahn ist es sinnvoll, das Vorhangauftragswerk und die Auffangeinrichtung mit maximaler Geschwindigkeit aufeinander zuzubewegen, um den Vorhang so schnell wie möglich vollständig aufzufangen.

Vorteilhafterweise kann die Geschwindigkeit der Faserstoffbahn mindestens 500 m/min betragen. Es sind jedoch auch Bahngeschwindigkeiten von 2500 m/min möglich. Bei diesen Bahngeschwindigkeiten ist die erfindungsgemäße Relativgeschwindigkeit zwischen dem Vorhangauftragswerk und der Auffangeinrichtung groß genug um die zu beschichtende Faserstoffbahn über die maximale Länge mit dem Auftragsmedium zu versehen.

In einer Weiterbildung der Erfindung kann die erfindungsgemäße Relativgeschwindigkeit zwischen dem Vorhangauftragswerk und der Auffangeinrichtung auch bei einer Fallgeschwindigkeit von mindestens 50 m/min realisiert werden. Auch bei zur Zeit maximalen Fallgeschwindigkeiten von 200 m/min kann die erfindungsgemäße Relativgeschwindigkeit zwischen dem Vorhangauftragswerk und Auffangeinrichtung realisiert werden.

Die Relativgeschwindigkeit vom Vorhangauftragswerk und der mindestens einen Auffangeinrichtung kann konstant oder veränderlich sein. Somit kann beispielsweise bei einer veränderlichen Relativgeschwindigkeit die Relativgeschwindigkeit zu Anfang und zum Ende der Relativbewegung zwischen dem Vorhangauftragswerk und der Auffangeinrichtung niedriger sein und zwischen den beiden Endpunkten des Verfahrweges am höchsten. Dadurch kann die unerwünschte Pendelbewegung zusätzlich reduziert werden.

Die Kante des Randes kann messerscharf sein. Damit wird sichergestellt, dass kein Auftragsmedium außen am Rand der Auffangeinrichtung herunterläuft, wenn die Auffangeinrichtung beim Unterbrechen des Beschichtungsvorganges in den Vorhang hineingefahren wird oder beim Starten des Beschichtungsvorganges unter dem Vorhang herausgefahren wird.

Aus diesem Grund ist es zweckmäßig, wenn zwischen der messerscharfen Kante und der Innenseite des Randes eine zum Wanneninneren abfallende Fläche vorgesehen ist.

Nachfolgend wird ein Ausführungsbeispiel der erfindungsgemäßen Vorrichtung anhand der beiliegenden Zeichnungen näher erläutert.

Im Einzelnen zeigen:
- Fig. 1: eine Schnittansicht durch eine erfindungsgemäße Vorrichtung;
- Fig. 2: eine Detailansicht auf die messerscharfe Kante der Vorrichtung aus Fig. 1.

Fig. 1 zeigt eine Vorrichtung 10 zum ein- oder beidseitigen Auftragen eines einen Vorhang bildenden Auftragsmediums 11 auf eine Faserstoffbahn 12. Die Vorrichtung 10 weist ein Vorhangauftragswerk 13 zum Auftragen des Auftragsmediums 11 und eine wannenförmige Auffangeinrichtung 14 zum Auffangen des Auftragsmediums 11 auf. Das Vorhangauftragswerk 13 und die Auffangeinrichtung 14 können je nach Bedarfsfall entlang eines Pfeiles 15 für die Laufrichtung relativ zueinander bewegt werden. Dabei kann das Vorhangauftragswerk 13 still stehen und die Auffangeinrichtung 14 bewegt werden oder die Auffangeinrichtung 14 steht still und das Vorhangauftragswerk 13 bewegt sich. Bei einer weiteren Alternative ist es auch möglich, dass sich das Vorhangauftragswerk 13 und die Auffangeinrichtung 14 gleichzeitig bewegen. Erfindungsgemäß bewegen sich das Vorhangauftragswerk 13 und die Auffangeinrichtung 14 mit einer Geschwindigkeit von 20 mm/s bis 150 mm/s relativ zueinander. Bei einer Relativgeschwindigkeit zwischen dem Vorhangauftragswerk 13 und der Auffangeinrichtung 14 in diesem Geschwindigkeitsbereich wird ein optimaler Auftrag erzielt und gleichzeitig die Faserstoffbahn 12 über ihre maximale Länge gestrichen.

Die wannenförmige Auffangeinrichtung 14 weist einen Rand 16 auf, der ein Gefälle mit einem Neigungswinkel β von mindestens 10° aufweist. Durch das Gefälle von mindestens 10° wird vermieden, dass beim Auftreffen des Auftragsmediums 11 auf den Rand 16 Luft in das Auftragsmediums 11 gelangt, wodurch es zu Auftragsfehlern kommen kann. Während des Bereitschaftszustandes der Auffangeinrichtung 14, wo die Faserstoffbahn 12 nicht beschichtet wird, fällt das Auftragsmedium 11, wie dargestellt, permanent auf den mindestens 10° geneigten Rand 16. Da das Auftragsmedium 11 während des Bereitschaftszustandes auf den äußeren Rand 16 fällt, muss von dem Vorhangauftragswerk 13 und/oder der Auffangeinrichtung 14 nur eine geringe Wegstrecke zurückgelegt werden, um den Beschichtungsvorgang vom Bereitschaftszustand (Start-Phase) aus zu starten oder um den Beschichtungsvorgang zu unterbrechen (Stopp-Phase).

Der Rand 16 ist vorzugsweise nur wenige Millimeter hoch. Das Gefälle des Randes 16 geht in einen Wannenboden 17 über, der üblicherweise ein Gefälle mit einem Neigungswinkel α von 1° bis 5 ° aufweist, damit die Auffangeinrichtung 14 nicht mit der Faserstoffbahn 12 kollidiert und das aufgefangene Auftragsmedium trotzdem zufriedenstellend abgeführt wird.

Der Rand 16 weist eine messerscharfe Kante 20 auf (siehe Fig. 2). An der messerscharfen Kante 20 befindet sich eine Fläche 21, die unter einem Winkel δ zum Wanneninneren hin abfällt. Durch die Fläche 21 ist sichergestellt, dass das Auftragsmedium 11 beim Auftreffen auf die Kante 20 ins Wanneninnere geleitet wird, und nicht außen am Rand 16 herunterläuft, wenn die Auffangeinrichtung 14 beim Unterbrechen des Beschichtungsvorganges unter den durch das herunterfallende Auftragsmedium 11 gebildeten Vorhang gefahren wird oder beim Starten des Beschichtungsvorganges unter dem Vorhang herausgefahren wird.

### Bezugszeichenliste

- 10: Vorrichtung
- 11: Auftragsmedium
- 12: Faserstoffbahn
- 13: Vorhangauftragswerk
- 14: Auffangeinrichtung
- 15: Laufrichtung
- 16: Rand
- 17: Wannenboden
- 20: Kante
- 21: Fläche

- α: Neigungswinkel
- β: Neigungswinkel
- δ: Winkel

## Patentansprüche

1. Vorrichtung (10) zum ein- oder beidseitigen Auftragen von mindestens einem flüssigen oder pastösen Auftragsmedium (11) auf eine laufende Oberfläche, aufweisend ein Vorhangauftragswerk (13) zum Auftragen des mindestens einen Auftragsmediums (11) und aufweisend mindestens eine Auffangeinrichtung (14) zum Auffangen des mindestens einen Auftragsmediums (11) in der Start- und Stopp-Phase des Beschichtungsvorganges des Vorhangauftragswerks (13), wobei das Vorhangauftragswerk (13) das mindestens eine Auftragsmedium (11) als sich im wesentlichen schwerkraftbedingt bewegenden Vorhang während des Beschichtungsvorganges an die laufende Oberfläche abgibt, und die Oberfläche bei direktem Auftrag die Oberfläche einer Papier-, Karton- oder anderen Faserstoffbahn (12) und bei indirektem Auftrag die Oberfläche eines Übertragungselementes, vorzugsweise eine Auftragswalze ist, welches das mindestens eine Auftragsmedium (11) an die Oberfläche der Faserstoffbahn (12) abgibt,
**dadurch gekennzeichnet, dass** das Vorhangauftragswerk (13) und die mindestens eine Auffangeinrichtung (14) in der Start- und Stopp-Phase des Beschichtungsvorganges mit einer Geschwindigkeit von 20 mm/s bis 150 mm/s relativ zueinander bewegbar sind und die Geschwindigkeit der Faserstoffbahn (12) mindestens 300 m/min beträgt, wobei die mindestens eine Auffangeinrichtung (14) eine Wanne mit einem Rand (16) aufweist, wobei der Rand (16) gegenüber einer gedachten Horizontalen ein Gefälle bzw. einen Neigungswinkel β von mindestens 10° aufweist,
das Gefälle des Randes (16) in einen Wannenboden (17) übergeht, der ein Gefälle von weniger als 10°, vorzugsweise einen Neigungswinkel α von 1° bis 5°, aufweist und
während des Beschichtungsvorganges der Rand (16) dem Vorhang (11) zugewandt ist.

2. Vorrichtung (10) nach Anspruch 1,
**dadurch gekennzeichnet, dass** das Vorhangauftragswerk (13) und die mindestens eine Auffangeinrichtung (14) mit einer Geschwindigkeit zwischen 100 und 150 mm/s, relativ zueinander bewegbar sind.

3. Vorrichtung (10) nach Anspruch 1 oder 2,
**dadurch gekennzeichnet, dass** der Vorhang eine Fallgeschwindigkeit von mindestens 50 m/min aufweist.

4. Vorrichtung (10) nach einem der Ansprüche 1 bis 3,
**dadurch gekennzeichnet, dass** die Relativgeschwindigkeit vom Vorhangauftragswerk (13) und der mindestens einen Auffangeinrichtung (14) konstant oderveränderlich ist.

5. Vorrichtung (10) nach Anspruch 1,
**dadurch gekennzeichnet, dass** eine Kante (20) des Randes (16) messerscharf ist.

6. Vorrichtung (10) nach Anspruch 5,
**dadurch gekennzeichnet, dass** zwischen der messerscharfen Kante (20) und der Innenseite des Rades (16) eine zum Wanneninneren unter einem Winkel δ abfallende Fläche (21) vorgesehen ist.

7. Vorrichtung (10) nach einem der Ansprüche 1 bis 6,
**dadurch gekennzeichnet, dass** die Auffangeinrichtung (14) so einstellbar ist, dass, wenn sich diese in Bereitschaftsposition bzw. sich das Vorhangauftragswerk (13) in der Start- oder Stopp-Phase befindet, das als Vorhang abgegebene Auftragsmedium (11) auf den Rand (16) der Auffangeinrichtung (14) fällt.

## Claims

1. Assembly (10) for applying at least one liquid or pasty application medium (11) to one or both sides of a moving surface, having a curtain applicator (13) for applying the at least one application medium (11) and having at least one collecting device (14) for collecting the at least one application medium (11) in the starting and stopping phase of the coating operation of the curtain applicator (13), the curtain applicator (13) discharging the at least one application medium (11) onto the moving surface as a curtain moving substantially under the force of gravity during the coating operation, and the surface in the case of direct application being the surface of a paper, board or other fibrous web (12), and in the case of indirect application being the surface of a transfer element, preferably an applicator roll, which discharges the at least one application medium (11) onto the surface of the fibrous web (12),
**characterized in that**
the curtain applicator (13) and the at least one collecting device (14) can be moved relative to each other at a speed of 20 mm/s to 150 mm/s in the starting and stopping phase of the coating operation, and the speed of the fibrous web (12) is at least 300 m/min, the at least one collecting device (14) having a trough with a border (16), the border (16) having a slope or an angle of inclination β of at least 10° with respect to an imaginary horizontal,
the slope of the border (16) merging into a trough bottom (17), which has a slope of less than 10°, preferably an angle of inclination α of 1° to 5°, and
during the coating operation, the border (16) facing the curtain (11).

2. Assembly (10) according to Claim 1,
**characterized in that**
the curtain applicator (13) and the at least one collecting device (14) can be moved relative to each other at a speed between 100 and 150 mm/s.

3. Assembly (10) according to Claim 1 or 2,
**characterized in that**
the curtain has a falling speed of at least 50 m/min.

4. Assembly (10) according to one of Claims 1 to 3,
**characterized in that**
the relative speed of the curtain applicator (13) and the at least one collecting device (14) is constant or variable.

5. Assembly (10) according to Claim 1,
**characterized in that**
one edge (20) of the border (16) is knife-sharp.

6. Assembly (10) according to Claim 5,
**characterized in that**
a surface (21) falling at an angle δ towards the interior of the trough is provided between the knife-sharp edge (20) and the inside of the border (16).

7. Assembly (10) according to one of Claims 1 to 6,
**characterized in that**
the collecting device (14) can be adjusted such that, when the same is located in the standby position and the curtain applicator (13) is located in the starting or stopping phase, the application medium (11) discharged as a curtain falls onto the border (16) of the collecting device (14).

## Revendications

1. Dispositif (10) d'enduction d'un côté ou des deux côtés d'au moins un milieu d'enduction (11) liquide ou pâteux sur une surface en mouvement, présentant un dispositif d'enduction en rideau (13) pour l'enduction de l'au moins un milieu d'enduction (11) et présentant au moins un dispositif de récupération (14) pour récupérer l'au moins un milieu d'enduction (11) dans la phase de démarrage et d'arrêt de l'opération de revêtement du dispositif d'enduction en rideau (13), le dispositif d'enduction en rideau (13) délivrant l'au moins un milieu d'enduction (11) à la surface en mouvement sous forme d'un rideau se déplaçant essentiellement sous l'effet de la force de pesanteur pendant l'opération de revêtement, et la surface, lors de l'enduction directe, étant la surface d'une bande de papier, carton ou d'une autre bande de matière fibreuse (12), et, lors de l'enduction indirecte, étant la surface d'un élément de transfert, de préférence un rouleau d'enduction, qui délivre l'au moins un milieu d'enduction (11) sur la surface de la bande de matière fibreuse (12),
**caractérisé en ce que** le dispositif d'enduction en rideau (13) et l'au moins un dispositif de récupération (14) dans la phase de démarrage et d'arrêt de l'opération de revêtement peuvent être déplacés l'un par rapport à l'autre avec une vitesse de 20 mm/s à 150 mm/s et la vitesse de la bande de matière fibreuse (12) est d'au moins 300 m/min, l'au moins un dispositif de récupération (14) présentant une cuve avec un bord (16), le bord (16) présentant, par rapport à une horizontale imaginaire, une pente ou un angle d'inclinaison β d'au moins 10°,
la pente du bord (16) se prolongeant par un fond de cuve (17) qui présente une pente inférieure à 10°, de préférence un angle d'inclinaison α de 1° à 5°, et
pendant l'opération de revêtement, le bord (16) étant tourné vers le rideau (11).

2. Dispositif (10) selon la revendication 1,
**caractérisé en ce que** le dispositif d'enduction en rideau (13) et l'au moins un dispositif de récupération (14) peuvent être déplacés l'un par rapport à l'autre à une vitesse comprise entre 100 et 150 mm/s.

3. Dispositif (10) selon la revendication 1 ou 2,
**caractérisé en ce que** le rideau présente une vitesse de chute d'au moins 50 m/min.

4. Dispositif (10) selon l'une quelconque des revendications 1 à 3,
**caractérisé en ce que** la vitesse relative du dispositif d'enduction en rideau (13) et de l'au moins un dispositif de récupération (14) est constante ou variable.

5. Dispositif (10) selon la revendication 1,
**caractérisé en ce qu'**une arête (20) du bord (16) est coupante comme un couteau.

6. Dispositif (10) selon la revendication 5,
**caractérisé en ce qu'**entre l'arête coupante comme un couteau (20) et le côté intérieur du bord (16) est prévue une surface (21) descendant suivant un angle δ par rapport à l'intérieur de la cuve.

7. Dispositif (10) selon l'une quelconque des revendications 1 à 6,
**caractérisé en ce que** le dispositif de récupération (14) peut être ajusté de telle sorte que lorsqu'il se trouve dans une position prête à l'emploi ou que le dispositif d'enduction en rideau (13) se trouve dans la phase de démarrage ou d'arrêt, le milieu d'enduction (11) délivré sous forme de rideau tombe sur le bord (16) du dispositif de récupération (14).
